# EUROPÄISCHE PATENTSCHRIFT

(11) **EP 4 310 289 B1**
(45) Veröffentlichungstag und Bekanntmachung des Hinweises auf die Patenterteilung: **20.05.2026**
(21) Anmeldenummer: 23184462.2
(22) Anmeldetag: 10.07.2023
(51) Int. Cl.: E06B 3/263, E06B 5/11

(54) **PROFILANORDNUNG MIT WÄRMEDÄMMUNG**
PROFILE ASSEMBLY WITH THERMAL INSULATION
ENSEMBLE PROFILÉ DOTÉ D'UNE ISOLATION THERMIQUE

(30) Priorität: 18.07.2022 DE 102022117931
(43) Veröffentlichungstag der Anmeldung: 24.01.2024
(73) Patentinhaber: Hydro Building Systems Lüdenscheid GmbH, 58511 Lüdenscheid (DE)
(72) Erfinder: Volkelt, Thomas, 58089 Hagen (DE); Wesnigk, Ralph, 58579 Schalksmühle (DE); Rickenbrock, Klaus, 58769 Nachrodt-Wiblingwerde (DE)
(74) Vertreter: Meissner Bolte Partnerschaft mbB

(56) Entgegenhaltungen:
- DE-A1- 102014 222 507
- DE-A1- 19 730 033
- DE-U1- 202015 103 800

## Beschreibung

Die vorliegende Erfindung betrifft eine Profilanordnung mit Wärmedämmung gemäß dem Oberbegriff des Anspruchs 1.

Es ist bekannt zwischen dem Blendrahmen und dem Flügelrahmen, beispielsweise einer Tür oder eines Fensters, eine Dämmanordnung, insbesondere eine Wärmedämmanordnung vorzusehen. Dabei ist vorgesehen, dass der Blendrahmen einen ersten Dämmkörper und der Flügelrahmen einen zweiten Dämmkörper aufweist. Bei geschlossenem Fenster oder Tür berühren sich die Dämmkörper. Eine derartige Anordnung ist beispielsweise aus der DE 10 2005 032 176 A1, DE 20 2015 103800 U1, DE 197 30 033 A1 und DE 10 2014 222507 A1 bekannt. Die Dämmkörper sind hier auf den sich jeweils gegenüberstehenden Isolierstegen von Blend- und Flügelrahmen angebracht.

Durch die Anordnung der Dämmkörper im Bereich zwischen dem Blendrahmen und dem Flügelrahmen, insbesondere zwischen den sich gegenüberstehenden Isolierstegen, ist eine sehr genaue Maßhaltigkeit der Dämmkörper notwendig. Soweit hier Abweichungen bestehen, schließt die Tür oder das Fenster nicht mehr richtig.

Aus diesem Grund ist aus der EP 2 088 276 A2 eine Profilanordnung bekannt bei der die beiden Dämmkörper bei geschlossenem Fenster oder Tür einen Spalt zwischen sich aufweisen, der zwischen 0 und 2 mm ist. Hierdurch kann eine vorteilhafte Wärmedämmung realisiert werden, wobei keine engen Toleranzen der Dämmkörper oder auch der übrigen Profilkomponenten eingehalten werden müssen.

Die aus der EP 2 088 276 A2 bekannte Lösung hat jedoch den Nachteil, dass die Isolierungseigenschaften leicht verringert sind. Auch ist es häufig notwendig, die Isolierstege zwischen außenseitigen und innenseitigen Halbschalen des Blendrahmens und des Flügelrahmens zu versetzen, was die Isolierungseigenschaften weiter beeinträchtigt. Schließlich kann der aus der EP-276 A2 bekannte Spalt gerade beim Ausdrehen des Flügelrahmens derart verringert werden, dass es zur Reibung zwischen den beiden Dämmkörpern kommt.

Auf Grundlage der oben genannten Problemstellung liegt der vorliegenden Erfindung die Aufgabe zu Grunde, eine verbessere Isolierung für Profilanordnungen anzugeben, welche die Isolierungseigenschaften verbessert und gleichzeitig das Ausdrehverhalten des Flügelrahmens berücksichtigt.

Die oben genannte Aufgabe wird durch den Gegenstand des unabhängigen Patentanspruchs 1 gelöst. Vorteilhafte Weiterbildungen sind in den beiliegenden, abhängigen Patentansprüchen angegeben.

Demnach betrifft die vorliegende Erfindung eine Profilanordnung für ein Fenster oder eine Tür, umfassend:
- einen Blendrahmen mit einem ersten Profil und einem zweiten Profil, wobei das erste Profil und das zweite Profil mit mindestens einem Isoliersteg verbunden sind;
- einen Flügelrahmen mit einem ersten Profil und einem zweiten Profil, wobei das erste Profil und das zweite Profil mit mindestens einem Isoliersteg verbunden sind;
- einen ersten Dämmkörper, welcher an dem mindestens einen Isoliersteg des Blendrahmens angebracht ist;
- einen zweiten Dämmkörper, welcher an dem mindestens einen Isoliersteg des Blendrahmens angebracht ist, wobei sich die Dämmkörper bei geschlossenem Fenster oder Tür gegenüberstehen und der erste Dämmkörper und der zweite Dämmkörper bei geschlossenem Fenster oder Tür einen nach beiden Seiten geöffneten Spalt zwischen sich aufweisen.

Der Spaltabstand ist größer 0, aber kleiner oder gleich 2 mm. Die Dämmkörper sind derart ausgebildet sind, dass der Spalt schräg gegenüber einer Längsrichtung der Isolierstege verläuft.

Durch die schräge Ausbildung des Spalts zwischen den Dämmkörpern wird ein Wärmedurchgang insbesondere durch Konvektion noch stärker verhindert. Auch wird durch die schräge Anordnung erreicht, dass die sich gegenüberliegenden Oberflächen der Dämmkörper beim Ausdrehen des Flügelrahmens senkrecht voneinander beabstandet werden, so dass auch bei kleinstem Spalt nicht in Kontakt treten. Hierdurch wird ein Abrieb der Dämmkörper wirkungsvoll verhindert.

Nach einer weiteren Ausführungsform ist der Spaltabstand zwischen den beiden Dämmkörpern im Wesentlichen konstant. Hierbei handelt es sich um eine verhältnismäßig einfache Ausführungsform der Profilanordnung, welche sich schnell und wiederholbar produzieren lässt. Selbstverständlich ist es alternativ auch möglich, den Spaltabstand zwischen den beiden Dämmkörpern veränderlich, insbesondere stufenartig, zu gestalten. Durch ein derartiges Design können sich Luftkammern zwischen den beiden Dämmkörpern ausbilden, welche sich als Falle für Außenluft darstellen und ungewollte Konvektion verhindern.

Nach einer weiteren Ausführungsform verläuft der Spalt in einem spitzen Winkel, vorzugsweise in einem Winkel zwischen 1° und 45°, bezüglich der Längsrichtung der Isolierstege. Ein derartiger spitzer Winkel ist besonders vorteilhaft in Bezug auf die Ausdrehbewegung des Flügelrahmens beim Öffnen und Schließen.

Nach einer weiteren Ausführungsform sind die ersten Profile des Blendrahmens und des Flügelrahmens als Innenprofile ausgebildet, welche auf der Tür- oder Fensterinnenseite angeordnet sind, und die zweiten Profile des Blendrahmens und des Flügelrahmens als Außenprofile ausgebildet, welche auf der Tür- oder Fensteraußenseite angeordnet sind. Der Spalt ist dabei in Richtung des ersten Profils des Flügelrahmens und/oder in Richtung des zweiten Profils des Blendrahmens geneigt. Eine derartige Neigung ist insbesondere auf die Ausdrehbewegung von Dreh-/Kippfenstern ausgelegt.

Nach einer weiteren Ausführungsform weisen die beiden Dämmkörper eine im Wesentlichen identische Form auf. Hierdurch wird der Herstellungsaufwand für die Dämmkörper zum Erzielen eines schrägen Spalts erheblich reduziert.

Nach einer weiteren Ausführungsform weist der Dämmkörper eine erste Oberfläche und eine zweite der ersten Oberfläche gegenüberliegende Oberfläche auf. Die erste Oberfläche verläuft im Wesentlichen parallel zu einer Längsrichtung des Isolierstegs des Blendrahmens und steht vorzugsweise mit dem Isoliersteg des Blendrahmens in Kontakt. Die zweite Oberfläche verläuft schräg zur Längsrichtung des Isolierstegs des Blendrahmens, wobei der zweite Dämmköper eine erste Oberfläche und eine zweite, gegenüberliegende Oberfläche aufweist, wobei die erste Oberfläche im Wesentlichen parallel zu einer Längsrichtung des Isolierstegs des Flügelrahmens verläuft und vorzugsweise mit dem Isoliersteg des Flügelrahmens in Kontakt steht, wobei die zweite Oberfläche schräg zur Längsrichtung des Isolierstegs des Flügelrahmens verläuft. Mit anderen Worten, die Dämmkörper sind im Wesentlichen keilförmig angeordnet, wobei diese eine erste mit den Isolierstegen parallel verlaufende Oberfläche aufweisen, welche dazu verwendet werden kann die Dämmkörper einfach und verlässlich mit den Isolierstegen zu verbinden. Die gegenüberliegende zweite Oberfläche der Dämmkörper bildet so dann den schrägen Spalt auf einfache Weise aus.

Nach einer weiteren Ausführungsform ist die zweite Oberfläche des ersten oder zweiten Dämmkörpers uneben, insbesondere noppenartig, rillenartig, oder geriffelt, ausgebildet. Durch die unebene Ausbildung der Dämmkörper entsteht eine Vielzahl von Lufträumen im Spalt zwischen den Dämmkörpern, welche die Wärmeverluste der Profilanordnung verringern können.

Nach einer weiteren Ausführungsform weist die erste Oberfläche des ersten und/oder des zweiten Dämmkörpers mindestens eine Ausnehmung zur Aufnahme eines Verankerungsteils mindestens eines Isolierstegs auf. Der Verankerungsteil kann beispielsweise senkrecht zum Isoliersteg verlaufen. Die Dämmkörper können über ihre erste Oberfläche auf den Verankerungsteil aufgesteckt werden. Demnach hat diese Ausführungsform den Vorteil, dass die Dämmkörper sehr schnell und einfach sowie wiederholbar an der Profilanordnung angebracht werden können. Nach einer weiteren Ausführungsform weist der Flügelrahmen einen zweiten Isoliersteg auf, welcher zwischen dem ersten Profil und dem zweiten Profil des Flügelrahmens angeordnet und mit diesem verbunden ist.

Im Folgenden wird die vorliegende Erfindung mit Bezug auf die in den FIGs. dargestellten Ausführungsformen näher beschrieben.

Dabei zeigen:
- FIG. 1: einen schematischen Querschnitt durch eine Profilanordnung gemäß einer ersten Ausführungsform der vorliegenden Erfindung; und
- FIG. 2: einen Querschnitt durch eine zweite Ausführungsform der Profilanordnung gemäß der vorliegenden Erfindung.

Die FIG. 1 zeigt einen Querschnitt durch eine Profilanordnung gemäß einem ersten Ausführungsbeispiel der vorliegenden Erfindung. Die Profilanordnung weist einen Blendrahmen 10 und einen Flügelrahmen 12 auf. Der Blendrahmen 10 weist ein erstes, außenliegendes Profil 1, sowie ein zweites, innenliegendes Profil 2, auf. Die beiden Profile 1, 2 des Blendrahmens 10 sind über einen Isoliersteg 11 miteinander verbunden, jedoch thermisch voneinander getrennt.

Der Flügelrahmen weist ein erstes, außenseitiges Profil 3 sowie ein zweites, innenseitiges Profil 4 auf. Die beiden Profile 3, 4 des Flügelrahmens 12 sind über mindestens einen Isoliersteg, hier zwei Isolierstege 13, 14, miteinander verbunden.

Die beiden ersten Profile 1, 3 der Profilanordnung bilden das außenseitige Profil der Profilanordnung aus, während die beiden zweiten Profile 2, 4 das innenseitige Profil, das heißt das Profil das dem Gebäudeinnenraum zugewandt ist, ausbilden. Die Isolierstege 11, 13, 14 bestehen vorzugsweise aus einem schlecht wärmeleitendem Material, wie beispielsweise Polyamid. Die Profile 1, 2, 3, 4 der Profilanordnung bestehen beispielsweise aus einem metallischen Werkstoff, wie Aluminium. Es ist jedoch genauso gut vorstellbar, die vorliegende Erfindung auf Kunststoff- bzw. Holzprofile anzuwenden.

Im Falzbereich zwischen dem Blendrahmen und dem Flügelrahmen sind zwei Dämmkörper 21, 22 vorgesehen. Insbesondere ist ein erster Dämmkörper 21 zwischen zugewandten Abschnitten des ersten Profils, des ersten Isolierstegs, und des zweiten Profils 2 des Blendrahmens, angeordnet. Der zweite Dämmkörper 22 ist zwischen zugewandten Abschnitten des ersten Profils 3, des zweiten Profils 4 und des ersten Isolierstegs 13 des Flügelrahmens 12 angeordnet.

Es ist vorgesehen, dass der erste Dämmkörper 21 an dem ersten Isoliersteg 11 des Blendrahmens 10 angebracht ist. Der zweite Dämmkörper 22 ist an dem ersten Isoliersteg 13 des Flügelrahmens angebracht. Die Dämmkörper 21, 22 stehen sich gegenüber und bilden im Zwischenraum einen Spalt S aus. Die Wärmeleitfähigkeit der Dämmkörper 21, 22 sollte möglichst klein sein, um den Wärmedurchgangskoeffizient möglichst gering zu halten. Dazu können die Dämmkörper 21, 22 beispielsweise aus Schaum, Moosgummi oder Ähnlichem gebildet sein.

Die beiden Dämmkörper 21, 22 sind derart ausgebildet, dass der Spalt S schräg gegenüber einer Längsrichtung der Isolierstege 11, 13 verläuft. Mit anderen Worten, eine Längsrichtung des Spalts S verläuft im spitzen Winkel, vorzugsweise in einem Winkel von 1° bis 45°, bevorzugt 10° bis 30°, gegenüber der Längsrichtung der Isolierstege 11, 13. Diese schräge Anordnung des Spalts S führt zu einer weiteren Verbesserung des Wärmedurchgangskoeffizienten sowie zu einer Verringerung des Verschleißes beim Öffnen des Fensters oder der Tür. Dies ist insbesondere deshalb der Fall, da der Flügelrahmen beim Öffnen des Fensters oder der Tür für gewöhnlich ausgedreht wird, so dass eine kurvenartige Bewegung des Flügelrahmens gegenüber dem Blendrahmen entsteht. Durch eine derartige Kurvenbewegung kann es bei einer geraden Ausführung des Spalts, wie diese beispielsweise durch EP 2 088 276 B1 bekannt ist, zu unerwünschtem Kontakt zwischen den Dämmkörpern kommen. Durch die hier dargestellte, schräge Ausführung des Spalts S wird dies verhindert.

Die Dämmkörper 21, 22 sind derart ausgestaltet, dass sich der Spalt S an seinem ersten, außenseitigen Ende dem ersten Profil 1 des Blendrahmens zuneigt, während der Spalt S am gegenüberliegenden, zweiten Ende, welches in Richtung der Innenseite ausgerichtet ist, auf das zweite Profil 4 des Flügelrahmens zuneigt. Mit anderen Worten, der Spalt S ist in der in der FIG. 1 gezeigten Darstellung entgegen dem Uhrzeigersinn in einem spitzen Winkel gegenüber der Längsrichtung der Isolierstege 11, 13 geneigt.

Die Dämmkörper 21, 22 weisen jeweils eine erste Oberfläche 23, 24 auf, welche mit den zugehörigen Isolierstegen 11, 13 verbunden ist. Eine erste Oberfläche 23 des ersten Dämmkörpers 21 ist dabei mit Verankerungselementen 15 des Isolierstegs 11 verbunden. Die Verankerungselemente 15 des Isolierstegs 11 sind schienenartig ausgebildet und erstrecken sich im Wesentlichen senkrecht zur Längsrichtung der Isolierstege. Die Verankerungselemente 15 sind dabei in entsprechenden Nuten an der ersten Oberfläche 23 des ersten Dämmkörpers 21 aufgenommen. Hierdurch kann der erste Dämmkörper insbesondere einfach und wiederholbar auf den zugehörigen Isoliersteg 11 aufgesteckt werden.

Der zweite Dämmkörper 22 ist im Wesentlichen identisch zum ersten Dämmkörper 21 ausgebildet. Auch dieser weist schienenartige Aufnahmen an der ersten Oberfläche 24 auf, welche dazu ausgebildet sind die senkrechten Stege des ersten Isolierstegs 13 des Flügelrahmens 12 aufzunehmen.

Die beiden Dämmkörper 21, 22 können insbesondere lösbar über die Verankerungselemente 15 mit den Isolierstegen 11, 13 verbunden sein. Dies begünstigt vor allem das Auswechseln der Dämmkörper 21, 22 im Verschleißfall.

Die erste Oberfläche 23, 24 der beiden Dämmkörper 21, 22 ist auf die Oberfläche der Isolierstege 11, 13 angepasst. Im hier gezeigten Ausführungsbeispiel sind die ersten Oberflächen 23, 24 deshalb im Wesentlichen geradlinig ausgebildet. An der gegenüberliegenden Seite der Dämmkörper 21, 22 befinden sich zweite Oberflächen, welche dem Spalt S zugewandt sind. Die zweiten Oberflächen der Dämmkörper sind schräg ausgebildet. Dementsprechend definiert die Schräge der zweiten Oberflächen der Dämmkörper 21, 22 die Orientierung des Spalts S. Somit kann der Winkel des Spalts S sehr einfach durch unterschiedliche Dämmkörper 21, 22 mit verschiedenen zweiten Oberfläche erzielt werden. Wie oben bereits erwähnt, wird durch die schräge Anordnung eine bessere Wärmedämmung erzielt und der Verschleiß der Dämmkörper weiter verringert.

Der FIG. 2 ist ein zweites Ausführungsbeispiel der vorliegenden Erfindung zu entnehmen. Die Profilanordnung gemäß FIG. 2 ist im Wesentlichen identisch zu der in FIG. 1 gezeigten Profilanordnung. Dementsprechend sind identische Teile der Profilanordnung in FIG. 2 mit identischen Bezugszeichen versehen. Die Profilanordnung gemäß FIG. 2 unterscheidet sich im Wesentlichen durch die Form des Spalts S1 zwischen den beiden Dämmkörpern 21, 22 gegenüber dem Spalt S gemäß FIG. 1. Insbesondere weist der Spalt S1 der zweiten Ausführungsform einen veränderlichen Spaltabstand auf. Dagegen ist der Spaltabstand des Spalts S gemäß der FIG. 1 konstant.

Der Spalt S1 gemäß FIG. 2 ist insbesondere stufenartig, so dass eine Vielzahl von Lufträumen 25 entsteht, welche durch schmälere Verbindungskanäle miteinander verbunden sind. Die Lufträume dienen als Wärmedurchgangspuffer und können den Wärmedurchgangskoeffizienten weiter verringern. In der FIG. 2 wird der stufenartige Spalt S1 insbesondere durch eine noppenartige Ausgestaltung der zweiten Oberflächen 27 des ersten und zweiten Dämmkörpers 21, 22 erzielt.

Selbstverständlich ist es auch möglich nur einen der beiden Dämmkörper mit einer noppenartigen, geriffelten oder rillenartigen, zweiten Oberfläche zu versehen, um einen veränderlichen Spaltabstand zu generieren.

Die vorliegende Erfindung ist nicht auf die in den Figuren dargestellten Ausführungsformen beschränkt, sondern ergibt sich aus einer Zusammenschau sämtlicher hierin offenbarter Merkmale im Rahmen der Ansprüche.

## Patentansprüche

1. Profilanordnung für ein Fenster oder eine Tür, umfassend:
- einen Blendrahmen (B) mit einem erstes Profil (1) und einem zweiten Profil (2), wobei das erste Profil (1) und das zweite Profil (2) mit mindestens einem Isoliersteg (11) verbunden sind;
- einen Flügelrahmen mit einem ersten Profil (3) und einen zweiten Profil (4), wobei das erste Profil (3) und das zweite Profil (4) mit mindestens einem Isoliersteg (13) verbunden sind;
- einen ersten Dämmkörper (21), welcher an dem mindestens einen Isoliersteg (11) des Blendrahmens angebracht ist;
- einen zweiten Dämmkörper (22), welcher an dem mindestens einen Isoliersteg (13) des Flügelrahmens angebracht ist,
wobei sich die Dämmkörper (21, 22) bei geschlossenem Fenster oder Tür gegenüberstehen und der erste Dämmkörper (21) und der zweite Dämmkörper (22) bei geschlossenem Fenster oder Tür einen nach beiden Seiten geöffneten Spalt (S) zwischen sich aufweisen, wobei die Dämmkörper (21, 22) derart ausgebildet sind, dass der Spalt (S) schräg gegenüber einer Längsrichtung der Isolierstege verläuft, **dadurch gekennzeichnet, dass** der Spaltabstand größer 0, aber kleiner oder gleich 2 mm ist.

2. Profilanordnung nach Anspruch 1,
wobei der Spaltabstand zwischen den beiden Dämmkörpern (21, 22) im Wesentlichen konstant ist.

3. Profilanordnung nach Anspruch 1,
wobei der Spaltabstand zwischen den beiden Dämmkörpern (21, 22) veränderlich, insbesondere stufenartig veränderlich, ist.

4. Profilanordnung nach Anspruch 1 oder 3,
wobei der Spalt in einem spitzen Winkel, vorzugsweise einem Winkel zwischen 1° und 45°, bezüglich der Längsrichtung der Isolierstege verläuft.

5. Profilanordnung nach einem der Ansprüche 1 bis 4,
wobei die ersten Profile (1, 3) des Blendrahmens und des Flügelrahmens als Innenprofile ausgebildet sind, welche auf der Tür- oder Fensterinnenseite angeordnet sind, und wobei die zweiten Profile (2, 4) des Blendrahmens und des Flügelrahmens als Außenprofile ausgebildet sind, welche auf der Tür- oder Fensteraußenseite angeordnet sind, und wobei der Spalt (S) in Richtung des ersten Profils (3) des Flügelrahmens und/oder in Richtung des zweiten Profils (2) des Blendrahmens geneigt ist.

6. Profilanordnung nach einem der Ansprüche 1 bis 5, wobei die beiden Dämmkörper (21, 22) eine im Wesentlichen identische Form aufweisen.

7. Profilanordnung nach einem der Ansprüche 1 bis 6, wobei der erste Dämmköper (21) eine erste Oberfläche und eine zweite, gegenüberliegende Oberfläche aufweist, wobei die erste Oberfläche im Wesentlichen parallel zu einer Längsrichtung des Isolierstegs (11) des Blendrahmens verläuft und vorzugsweise mit dem Isoliersteg (11) des Blendrahmens in Kontakt steht, und wobei die zweite Oberfläche schräg zur Längsrichtung des Isolierstegs (11) des Blendrahmens verläuft, und/oder wobei der zweite Dämmköper (22) eine erste Oberfläche und eine zweite, gegenüberliegende Oberfläche aufweist, wobei die erste Oberfläche im Wesentlichen parallel zu einer Längsrichtung des Isolierstegs (13) des Flügelrahmens verläuft und vorzugsweise mit dem Isoliersteg (13) des Flügelrahmens in Kontakt steht, und wobei die zweite Oberfläche schräg zur Längsrichtung des Isolierstegs (13) des Flügelrahmens verläuft.

8. Profilanordnung nach Anspruch 6, wobei die zweite Oberfläche des ersten oder zweiten Dämmkörpers uneben, insbesondere noppenartig, rillenartig oder geriffelt, ausgebildet ist.

9. Profilanordnung nach Anspruch 7 oder 8, wobei die erste Oberfläche des ersten und/oder des zweiten Dammkörpers (21, 22) mindestens eine Ausnehmung zur Aufnahme eines Verankerungsteils des mindesten einen Isolierstegs (11, 13) aufweist.

10. Profilanordnung nach einem der Ansprüche 1 bis 9, wobei der Flügelrahmen einen zweiten Isoliersteg aufweist, welcher zwischen dem ersten Profil (3) und dem zweiten Profil (4) des Flügelrahmens angeordnet und mit diesen verbunden ist.

## Claims

1. A profile arrangement for a window or door, comprising:
- a blind frame (B) with a first profile (1) and a second profile (2), wherein the first profile (1) and the second profile (2) are connected by at least one insulating web (11);
- a sash frame with a first profile (3) and a second profile (4), wherein the first profile (3) and the second profile (4) are connected by at least one insulating web (13);
- a first insulating body (21) which is attached to the at least one insulating web (11) of the blind frame;
- a second insulating body (22) which is attached to the at least one insulating web (13) of the sash frame,
wherein the insulating bodies (21, 22) are facing each other when the window or door is closed, and the first insulating body (21) and the second insulating body (22) have a gap (S) between them that is open on both sides when the window or door is closed, wherein the insulating bodies (21, 22) are designed such that the gap (S) extends obliquely to a longitudinal direction of the insulating webs,
**characterized in that**
the gap distance is greater than 0 but less than or equal to 2 mm.

2. The profile arrangement according to claim 1,
wherein the gap distance between the two insulating bodies (21, 22) is essentially constant.

3. The profile arrangement according to claim 1,
wherein the gap distance between the two insulating bodies (21, 22) is variable, in particular variable in steps.

4. The profile arrangement according to claim 1 or 3,
wherein the gap extends at an acute angle, preferably an angle between 1° and 45°, with regard to the longitudinal direction of the insulating webs.

5. The profile arrangement according to one of claims 1 to 4,
wherein the first profiles (1, 3) of the blind frame and the sash frame are designed as inner profiles, which are arranged on the inside of the door or window, and wherein the second profiles (2, 4) of the blind frame and the sash frame are designed as outer profiles, which are arranged on the outside of the door or window, and wherein the gap (S) is inclined in the direction of the first profile (3) of the sash frame and/or in the direction of the second profile (2) of the blind frame.

6. The profile arrangement according to one of claims 1 to 5,
wherein the two insulating bodies (21, 22) have a substantially identical shape.

7. The profile arrangement according to one of claims 1 to 6,
wherein the first insulating body (21) has a first surface and a second, opposite surface, wherein the first surface extends essentially parallel to a longitudinal direction of the insulating web (11) of the blind frame and preferably is in contact with the insulating web (11) of the blind frame, and wherein the second surface extends obliquely to the longitudinal direction of the insulating web (11) of the blind frame, and/or wherein the second insulating body (22) has a first surface and a second, opposite surface, wherein the first surface extends substantially parallel to a longitudinal direction of the insulating web (13) of the sash frame and preferably is in contact with the insulating web (13) of the sash frame, and wherein the second surface extends obliquely to the longitudinal direction of the insulating web (13) of the sash frame.

8. The profile arrangement according to claim 6,
wherein the second surface of the first or second insulating body is uneven, in particular knob-like, grooved or ribbed.

9. The profile arrangement according to claim 7 or 8,
wherein the first surface of the first and/or second insulating body (21, 22) comprises at least one recess for receiving an anchoring part of the at least one insulating web (11, 13).

10. The profile arrangement according to one of claims 1 to 9,
wherein the sash frame comprises a second insulating web which is arranged between the first profile (3) and the second profile (4) of the sash frame and is connected to these.

## Revendications

1. Ensemble profilé pour une fenêtre ou une porte, comprenant :
- un dormant (B) avec un premier profilé (1) et un deuxième profilé (2), le premier profilé (1) et le deuxième profilé (2) étant reliés avec au moins une barrette isolante (11) ;
- un battant avec un premier profilé (3) et un deuxième profilé (4), le premier profilé (3) et le deuxième profilé (4) étant reliés avec au moins une barrette isolante (13) ;
- un premier corps d'isolation (21) qui est rapporté sur ladite au moins une barrette isolante (11) du dormant ;
- un deuxième corps d'isolation (22) qui est rapporté sur ladite au moins une barrette isolante (13) du battant,
dans lequel les corps d'isolation (21, 22) se trouvent l'un en face de l'autre lorsque la fenêtre ou la porte est fermée, et le premier corps d'isolation (21) et le deuxième corps d'isolation (2) présentent entre eux, lorsque la fenêtre ou la portée est fermée, une fente (S) ouverte sur les deux côtés, les corps d'isolation (21, 22) étant réalisés de telle sorte que la fente (S) s'étend en oblique par rapport à une direction longitudinale des barrettes isolantes,
**caractérisé en ce que**
l'intervalle de fente est supérieur à 0, mais inférieur ou égal à 2 mm.

2. Ensemble profilé selon la revendication 1,
dans lequel l'intervalle de fente entre les deux corps d'isolation (21, 22) est sensiblement constant.

3. Ensemble profilé selon la revendication 1,
dans lequel l'intervalle de fente entre les deux corps d'isolation (21, 22) est modifiable, en particulier modifiable par paliers.

4. Ensemble profilé selon la revendication 1 ou 3,
dans lequel la fente s'étend sous un angle aigu, de préférence un angle entre 1° et 45°, relativement à la direction longitudinale de la barrette isolante.

5. Ensemble profilé selon l'une des revendications 1 à 4
dans lequel les premiers profilés (1, 3) du dormant et du battant sont réalisés en tant que profilés intérieurs qui sont agencés sur le côté intérieur de la porte ou de la fenêtre, et dans lequel les deuxièmes profilés (2, 4) du dormant et du battant sont réalisés en tant que profilés extérieurs qui sont agencés sur le côté extérieur de la porte ou de la fenêtre, et dans lequel la fente (S) est inclinée en direction du premier profilé (3) du battant et/ou en direction du deuxième profilé (2) du dormant.

6. Ensemble profilé selon l'une des revendications 1 à 5,
dans lequel les deux corps d'isolation (21, 22) présentent une forme sensiblement identique.

7. Ensemble profilé selon l'une des revendications 1 à 6,
dans lequel le premier corps d'isolation (21) présente une première surface et une deuxième surface opposée, la première surface s'étendant sensiblement parallèlement à une direction longitudinale de la barrette isolante (11) du dormant et étant de préférence en contact avec la barrette isolante (11) du dormant, et la deuxième surface s'étendant en oblique par rapport à la direction longitudinale de la barrette isolante (11) du dormant, et/ou dans laquelle le deuxième corps d'isolation (22) présente une première surface et une deuxième surface opposée, la première surface s'étendant sensiblement parallèlement à une direction longitudinale de la barrette isolante (13) du battant et étant de préférence en contact avec la barrette isolante (13) du battant, et la deuxième surface s'étendant en oblique par rapport à la direction longitudinale de la barrette isolante (13) du battant.

8. Ensemble profilé selon la revendication 6,
dans lequel la deuxième surface du premier ou du deuxième corps d'isolation est réalisé de manière irrégulière, en particulier avec des picots, des rainures ou des cannelures.

9. Ensemble profilé selon la revendication 7 ou 8,
dans lequel la première surface du premier et/ou du deuxième corps d'isolation (21, 22) présente au moins un évidement pour recevoir une partie d'ancrage de ladite au moins une barrette isolante (11, 13).

10. Ensemble profilé selon l'une des revendications 1 à 9,
dans lequel le battant présente une deuxième barrette isolante qui est agencée entre le premier profilé (3) et le deuxième profilé (4) du battant et qui est reliée à celui-ci.
